# FASCICULE DE BREVET EUROPEEN

(11) **EP 0 051 199 B1**
(45) Date de publication et mention de la délivrance du brevet: **15.08.1984**
(21) Numéro de dépôt: 81108492.0
(22) Date de dépôt: 19.10.1981
(51) Int. Cl.: B65B 5/10, B65B 35/50, B65B 61/06

(54) **Appareil de mise en boîte d'un produit disposé dans des alvéoles pseudo-hémisphériques**
Vorrichtung zum Kartonieren eines in etwa halbkugelförmigen Zellen angeordneten Produktes
Boxing apparatus for a product arranged in quasi-hemispherical cavities

(30) Priorité: 05.11.1980 FR 8023587
(43) Date de publication de la demande: 12.05.1982
(73) Titulaire: SOCIETE DES PRODUITS NESTLE S.A., 1800 Vevey (CH)
(72) Inventeur: Launay, Noel, F-60 000 Beauvais (FR)

## Description

La présente invention concerne un appareil de mise en boîte à partir de plaques prédécoupées formant le support d'un produit, par exemple de la crème glacée à basse température, remplissant des alvéoles pseudo-hémisphériques ménagées sur lesdites plaques, et de disposition en quinconce de ces dernières desdites plaques à i'intérieur de ladite boîte.

On sait depuis longtemps juxtaposer et disposer en quinconce des objets à corps rond identiques entre eux. Ces objets sont généralement des bouteilles ou des boîtes cylindriques dont le fond, sensiblement plan et circulaire repose sur un plateau ou le fond horizontal d'une caisse ou d'un carton d'emballage. Juxtaposés de cette manière, ces objets se calent mutuellement, occupent . alors la surface la plus faible possible, ce qui a pour effet; d'une part, de réduire l'encombrement, de faciliter les opérations de manutention, et, d'autre part, de réduire l'importance des emballages.

Pour réaliser de telles opérations de rangement en quinconce, il existe au moins deux sortes de machines. L'une d'entre elles est plus spécialement adaptée au conditionnement de bouteilles et possède, à cet effet, des pinces permettant d'en saisir le goulot de diamètre plus faible que son corps pour l'amener dans la position qui lui est assignée dans l'ensemble. Une machine de ce type est coûteuse et compliquée et elle ne peut être commodément employée pour la juxtaposition en quinconce d'objets tels que des boîtes de conserve, à cause de l'encombrement des pinces. Une autre machine, adaptée à de nombreuses formes particulières d'objets à corps rond, les dispose par files guidées dans des couloirs, forme des files juxtaposées dont elle décale ensuite une sur deux d'un demi-diamètre, puis applique aux files décalées une poussée transversale pour accoler les objets.

Toutefois, une telle machine ne permet pas de procéder au rangement en quinconce, de tous les objets à corps rond suivant les trois dimensions.

La présente invention obvie à cette insuffisance en fournissant un appareil de mise en boîte suivant les trois dimensions d'objets à corps rond et plus particulièrement d'objets pseudo-hémisphériques présentant une face plane et logés dans des alvéoles ménagées sur des plaquettes prédécoupées. De tels objets peuvent être, par exempte, des boules de crème glacée déjà solidifiée.

L'appareil selon l'invention est essentiellement caractérisé par le fait qu'il comporte : une plate-forme formant support d'un chariot, sur lequel sont montés deux plateaux de réception de plaquettes prédécoupées et mobile en translation horizontale alternativement entre deux positions extrêmes correspondant l'une à une position de chargement, et l'autre à une position de découpage desdites plaquettes en portions élémentaires et d'éjections desdites portions, lesdits plateaux étant eux-mêmes mobiles en translation horizontale par rapport au chariot suivant une direction inclinée à 45° par rapport à la direction de translation dudit chariot entre deux positions extrêmes séparées par une distance égale à la demi-diagonale du carré formé en joignant les centres de quatre alvéoles contiguës ; un plateau horizontal de réception des couches successives de portions élémentaires de plaquettes ainsi découpées, mobile en translation verticale alternativement entre deux positions extrêmes, la translation ascendante étant réalisée de manière continue, tandis que la translation descendante, est réalisée, par pas successifs, à l'intérieur d'un emballage le long des parois internes duquel il se déplace ; et un dispositif de commande dudit plateau de réception coopérant avec un ensemble d'organes de commande et de coordination automatique des différents mouvements de l'ensemble de l'appareil.

Les caractéristiques et avantages de l'invention ressortiront mieux de la description faite ci-après à titre d'exemple non limitatif et en regard des dessins annexés sur lesquels :
la figure 1 représente une vue de côté d'un empilage de plaquettes de « boules de produit tel qu'il se présente dans une boîte réceptrice ;
la figure 2 représente l'empilage de la figure 1 vu de dessus ;
la figure 3 représente une vue en perspective d'une portion de plaquette après découpage et telle qu'ensuite emballée, et montrant l'alvéole de réception du produit ;
la figure 4 représente une vue d'ensemble de face de l'appareil selon l'invention ;
la figure 5 représente une vue d'ensemble de côté de l'appareil de la figure 4 ; et
la figure 6 représente une vue de dessus du chariot porte-plateaux de l'appareil des figures 5 et 6.

Sur ces différentes figures, les mêmes références représentent les mêmes éléments.

En se référant tout d'abord aux figures 1, 2 et 3, le produit à mettre en boîtes au moyen de l'appareil selon l'invention est par exemple constitué par des « boules » de crème glacée préalablement conditionnées sous forme de portions élémentaires, c'est-à-dire de solides épousant la forme d'alvéoles (A) pseudo-hémisphériques, disposés régulièrement en longueur et en largeur sur des « plaquettes » (B) réalisées en une matière plastique en feuille. Lesdites alvéoles et, par suite, les « boules » de crème glacée ont une forme telle qu'elles présentent d'un côté une face plane transversale circulaire et du côté opposé la forme d'une calotte pseudo-hémisphérique et une face latérale de raccordement sensiblement tronconique, comme représenté en particulier sur les figures 1 et 3. Les centres des alvéoles A représentent les sommets d'un réseau à maille carrée. La longueur du côté du carré de base est choisie de telle manière que, compte tenu de la hauteur d'une alvéole, celui-ci puisse être placé, renversé, entre quatre alvéoles de la plaque adjacente de manière que sa face latérale soit tangente à chacune des faces latérales desdites quatre alvéoles, comme représenté sur les figures 1 et 2. De cette manière, il est possible d'empiler les uns sur les autres des ensembles de deux plaquettes dont les faces planes coïncident, chaque paire de plaquettes ainsi constituée étant décalée de la précédente de manière à former un empilement en quinconce dans les trois dimensions. Le nombre des paires de plaquettes que l'on empile dans une même boîte peut être quelconque mais, les paires de plaquettes de rang pair à partir du fond de la boîte sont toutes décalées de la manière ci-dessus indiquée par rapport aux paires de plaquettes de rang impair.

Ainsi, par exemple, chaque plaquette peut avantageusement être de forme carrée et comporter neuf alvéoles régulièrement espacées entre eux dans les deux dimensions, les centres des cercles formant leurs faces planes étant ainsi disposés aux sommets des carrés formant un réseau à mailles carrées régulières de neuf carrés. Avantageusement, dans ce cas, chaque boîte réceptrice peut contenir par exemple, cinq paires de deux plaquettes chacune accolées par leurs faces planes, c'est-à-dire au total dix plaquettes de neuf boules chacune, les paires de plaquettes de rang pair étant décalées par rapport à celle de rang impair, le long d'une même diagonale du carré et d'une longueur égale à la demi-diagonale d'un carré élémentaire.

Comme représenta sur les figures 4, 5 et 6, l'appareil comporte essentiellement monté sur châssis 1 : une plate-forme 2 sur laquelle peut se déplacer en translation rectiligne horizontale et dans les deux sens, un chariot 3 formant support de deux plateaux 4 et 5 récepteurs de plaquettes ; un ensemble 6 de découpage desdites. plaquettes, et d'évacuation de ces dernières dans une boîte, en dessous et à l'aplomb- duquel les deux dits plateaux chargés d'une plaquette viennent alternativement se placer; un plateau 7 formant support des boîtes, lequel coopère avec un mécanisme qui en provoque la descente pas par pas au fur et à mesure que les plaquettes sont empilées dans la boîte réceptrice; et, urr ensemble de moyens de fermeture et d'évacuation des boîtes remplies.

Sur la plate-forme horizontale 2 peut se déplacer au moyen d'organes de guidage de tout type connu approprié, un chariot 3 sur lequel sont disposés à chacune de ses deux extrémités, les deux plateaux 4 et 5. Chacun de ces deux plateaux 4 et 5 est conformé pour recevoir de telles plaquettes dont les alvéoles ont été préalablement remplies de crème glacée. Il comporte à cet effet, autant de cases de réception des alvéoles qu'il y a d'alvéoles dans une plaquette de « boules de crème glacée, soit neuf dans le cas présent et disposées de la même manière que lesdites alvéoles comme représenté sur la figure 6. Les deux plateaux qui sont solidaires du chariot se déplacent en même temps que lui en translation horizontale, des barres ou rails rectilignes 2a et 2b formant guide pour des galets 3a et 3b solidaires du chariot constituant, par exemple, les organes de guidage de ce mouvement.

Dans ce qui suit, l'appareil est supposé être regardé de face, c'est-à-dire comme représenté à la figuré 4 si bien que le plateau 4 est le plateau de gauche et le plateau 5 le plateau de droite.

Ce mouvement de translation horizontale s'effectue entre deux positions extrêmes, tantôt de la droite vers la gauche, tantôt de la gauche vers la droite, et de telle manière que, lorsque le plateau de gauche 4 se trouve dans la position extrême, il soit en position de réception d'une plaquette de « boules •, tandis que le plateau de droite 5 préalablement chargé d'une plaquette se trouve à l'aplomb de l'ensemble 6 de découpage et d'évacuation des plaquettes. De même, lorsque le plateau de droite se trouve dans la position extrême, le plateau de gauche préalablement chargé d'une plaquette, se trouve à l'aplomb de l'ensemble de découpage.

Outre le mouvement de translation rectiligne horizontale alternatif d'entraînement par le chariot qui les supporte, les deux plateaux sont montés sur celui-ci de manière à pouvoir se mouvoir simultanément par rapport à lui suivant un mouvement de translation rectiligne horizontale alternatif entre deux positions extrêmes et dont la direction fait avec celle du mouvement de chariot un angle de 45°, l'amplitude de ce mouvement relatif ayant une valeur égale à celle de la demi-diagonale du carré formant une maille élémentaire du réseau suivant lequel se répartissent les alvéoles d'une plaquette..A cet effet, chacun des plateaux 4 et 5, est monté de manière connue sur deux coulisseaux 5a qui en sont solidaires et coopèrent avec, par exemple, des tiges de guidage 5b fixes par rapport au chariot, comme représenté sur la figure 6. Ces différents mouvements de translation, tant du chariot que des plateaux sont obtenus au moyen par exemple, de vérins (non- représentés), dont les extrémités des tiges sont rendues solidaires respectivement tant du chariot que de: chacun des deux plateaux, lesdits mouvements étant coordonnés entre eux au moyen de tout dispositif connu approprié, et de la: manière: décrite plus loin. Les plateaux situés d'un même côté du chariot sont chargés, par exemple manuellement, de manière que la concavité des alvéoles des plaquettes mises en place sur un plateau soient orientées toujours dans le même sens, et que la concavité des alvéoles des plaquettes, mises en place sur le plateau opposé au précédent soient orientées en sens contraire. Ainsi, par exemple, les alvéoles des plaquettes placées sur le plateau de droite ont toujours leur concavité tournée vers le haut, lesdites alvéoles venant ainsi se loger sur le plateau de manière que chacune d'elles soit placée dans une case du plateau correspondant, tandis que les alvéoles des plaquettes mises en place sur le plateau de gauche sont disposées de façon que leur concavité soit tournée vers le bas, lesdites alvéoles ayant alors leur face plane disposée en regard des cases du plateau correspondant. Avantageusement, les plateaux sont munis de griffes latérales de retenue des plaquettes qui y sont placées, et dont la , mise en place est commandée automatiquement à la mise en mouvement, afin d'éviter tout déplacement non souhaité de celles-ci.

Les plaquettes, préalablement prédécoupées et . dont les alvéoles ont été remplies, de crème glacée, à l'état solide, sont placées sur les plateaux 4 et 5 comme il vient d'être indiqué, lesdits plateaux occupant sur le chariot la même position extrême. Le chariot, dans une première phase, est déplacé de manière que le plateau de droite vienne se placer à l'aplomb de l'ensemble 6 de découpage des plaquettes et que, comme expliqué plus loin, il puisse être évacué par un organe de ce même ensemble 6 dans une boîte réceptrice. A l'issue de ces opérations et dans une seconde phase, le chariot est déplacé en sens inverse du précédent jusqu'à ce que le plateau de gauche vienne-se placer à son tour à l'aplomb de l'ensemble 6, puis après découpage de la plaquette qu'il supporte, évacué au moyen des organes d'éjection associés au dispositif de découpage dans la boîte réceptrice, à l'aplomb de la plaquette qui y a été précédemment disposée, les deux plaquettes se trouvant alors exactement symétriques l'une de l'autre, par rapport au plan commun par lequel elles se font alors face.

Au cours du cycle suivant, les mêmes opérations sont répétées, mais les plateaux occupent pendant toute la durée de ce cycle la seconde position extrême qu'ils peuvent avoir par rapport au chariot, c'est-à-dire après une translation suivant un axe incliné à 45° sur la direction- de déplacement dudit chariot et sur une longueur égale à la demi-diagonale du carré formant le contour d'une case de plateau, comme ci-dessus déjà mentionné.

- Le dispositif de découpage et d'éjection des portions élémentaires de plaquettes-découpées est monté sur le chariot de façon qu'il soit maintenu immobile lors du déplacement d'ensemble du chariot et qu'il puisse au contraire se déplacer obliquement par rapport-à la direction de celui-ci en même temps que les, deux plateaux, de manière qu'il se trouve toujours à l'aplomb de l'un ou l'autre plateau, dans la phase de découpage.

Le plateau 7, qui, comme indiqué plus loin plus en détail est solidaire d'une colonne 8 formée de deux tiges-supports, est mobile entre deux positions extrêmes, l'une supérieure, l'autre inférieure. Les boîtes 9 de réception des plaquettes qui, le plus souvent sont réalisées en une matière pouvant supporter le pliage le long de parties rectilignes, comme par exemple du carton, ont une section droite carrée de manière que deux plaquettes successives placées en quinconce l'une par rapport à l'autre prennent chacune appui par deux de leurs côtés adjacents sur la paroi interne de la boîte correspondante. A la fin du cycle de remplissage d'une boîte, le plateau 7 se trouve au niveau 10 d'un appareil d'évacuation (non représenté) de la boîte remplie. Lorsque cette boîte a été évacuée, une nouvelle boîte vide est poussée à l'aplomb de l'ensemble 6 de découpage, le contour intérieur de la boîte étant alors placé le long du contour extérieur du plateau 7 dont elle épouse la forme. Pour ce faire, les bords 9a, 9b, 9c et 9b de la partie supérieure de la boîte 9 sont rabattus le long des faces latérales extérieures correspondantes de celle-ci et maintenus dans cette position de la façon suivante : les bords 9a et 9b sont maintenus rabattus respectivement par le bord 9b de la boîte vide précédant la boîte à remplir et par le bord 9a de la boîte qui vient d'être remplie, tandis que les bords 9c et 9d sont maintenus rabattus par et entre des flasques 11 a et 11b solidaires du bâti de la machine. De la même manière, parmi les bords 9e, 9f, 9g et 9h de la partie inférieure de la boîte, les bords 9e et 9f sont repliés vers l'extérieur à 90°, ont leurs faces internes appliquées sur la face supérieure du niveau 10 et sont maintenus au moyen des cornières 12a et 12b solidaires du bâti de la machine, tandis que les bords 9g, 9h sont rabattus extérieurement et maintenus, comme les bords correspondants de la partie supérieure de la boîte, par les bords inférieurs des boîtes adjacentes. lorsque la boîte prête à être remplie a été ainsi placée, le plateau 7, est remonté à partir du niveau 10 de la manière indiquée plus loin, jusqu'à ce qu'il affleure le contour supérieur de la boîte comme représenté sur les figures 4 et 5 ; la boîte est alors prête à recevoir les couches de plaquettes pour leur mise en place, après découpage en portions élémentaires, avec la disposition en quinconce telle que ci-dessus décrite.

Lorsqu'une boîte est ainsi disposée, le plateau de droite, sur lequel les plaquettes de boules sont placées de manière que la concavité de leurs alvéoles soit tournée vers le haut, est amené chargé à l'aplomb de l'ensemble 6 de découpage et d'éjection desdites plaquettes.

Cet. ensemble 6 comporte essentiellement, montés sur la partie supérieure 1a du châssis 1, au moins un, mais de préférence deux vérins 13a et 13b, à fluide sous pression, par exemple hydrauliques, d'axes longitudinaux verticaux, et dont les tiges, placées. du côté du bas, ont leurs extrémités rigidement solidaires d'un bloc de découpage 14. Celui-ci comporte deux groupes de paires de lames disposées parallèlement entre elles et régulièrement espacées ; les deux lames parallèles d'une paire dont les tranchants sont au même niveau ont une longueur égale à celle du côté du carré formant le contour d'une case d'un plateau de réception des plaquettes et recouvrent les parties des plaquettes non touchées par le prédécoupageentre deux alvéoles adjacents. Les plans contenant les lames du premier groupe sont perpendiculaires à la direction de déplacement du chariot 3, tandis que les plans contenant les lames du second groupe sont parallèles à la direction de déplacement de ce même chariot. Par ailleurs, ce bloc de découpage est muni sur chacun de ses quatre côtés, de deux tiges guides.

Lorsqu'un plateau du chariot 3 supportant une plaquette dont les alvéoles sont remplis de produit est amené à l'aplomb de l'ensemble 6 de découpage, chacune des paires du bloc de découpage se trouve alors disposée à l'aplomb d'une cloison de séparation des alvéoles, une lame de chaque paire se trouvant alors à l'aplomb d'une cloison de séparation de deux cases adjacentes du plateau correspondant.

Dans cette même position du chariot 3, les tiges guides montées sur le bloc de découpage se trouvent à l'aplomb des encoches en forme de V correspondantes de la plaquette en place sur le plateau placé à l'aplomb de l'ensemble 6. En outre, chacune des parties supérieures des cloisons de séparation des alvéoles du plateau de réception des plaquettes comporte en regard de la lame correspondante une cavité de forme complémentaire de cette même lame sur une certaine profondeur, dans laquelle la lame correspondante peut s'enfoncer, après avoir traversé la plaquette et y avoir fait l'entaille de découpage. Les mouvements verticaux simultanés correspondants des différentes lames sont provoqués par les extensions simultanées des tiges des vérins de coupe 13a et 13b.

Lorsque cette opération de découpage des plaquettes est terminée, la plaquette se trouve alors découpée en neuf parties ou éléments de contour général carré comportant chacune une alvéole, ces éléments ne reposant plus alors que par le bord de leur contour sur les parois de la case correspondante du plateau de réception 4 ou 5.

L'ensemble 6 de découpage des plaquettes comporte en outre un outil d'éjection des portions de plaquettes de contour carré reposant sur le plateau (4 ou 5). Cet outil est constitué par un ensemble d'éjecteurs 16 formés par des poussoirs solidaires d'un support commun 17 disposés sur ce support respectivement en regard des alvéoles. Le support des éjecteurs est rendu solidaire de l'extrémité de la tige d'un vérirr 18 solidaire du bâti d'axe longitudinal parallèle aux axes longitudinaux des vérins de manoeuvre des outils de découpage des plaquettes sur les. plateaux, ledit vérin étant placé à une hauteur telle que la distance séparant le point de sa course correspondant à la prise de contact de l'extrémité libre d'un éjecteur avec l'alvéole de crème glacée correspondant et le point de sa course correspondant à celui où ledit alvéole a été éjecté du plateau et repoussé dans la boîte soit égale à la hauteur d'une alvéole, le niveau auquel affleurent alternativement les sommets des neuf alvéoles ou leur face plane étant celui de l'orifice de la boîte réceptrice des boules. Cette opération d'éjection et d'introduction dans la boîte réceptrice 9 des neuf alvéoles simultanément est rendue possible par le fait que la matière support des boules de crème glacée munie de telles alvéoles est une matière en feuille souple et élastique à la fois. Les bords des neuf cavités formant les neuf alvéoles remplies de crème glacée, qui, avant l'éjection reposaient sur le bord des cavités de contour carré du plateau de réception 4 ou 5 correspondant des plaquettes, se replient sous l'effet de la poussée de l'éjection correspondant grâce à leur souplesse, ce qui leur permet de traverser repliés lesdites cavités en prenant appui sur les faces intérieures de celles-ci, et de reprendre grâce à leur élasticité leur forme plane initiale une fois cette traversée effectuée.

Lors de cette opération d'éjection, le plateau récepteur des boules de crème glacée est repoussé vers le bas de la hauteur d'une alvéole de la manière ci-après indiquée.

Le plateau carré 7 récepteur des boîtes 9 est supporté dans sa région centrale par une colonne 8 formée par un ensemble de deux tiges verticales 19 de même longueur. Ces tiges 19 sont reliées entre elles par des barreaux 20 formant crantage régulièrement échelonnés entre eux et dont le nombre est au moins égal au nombre de couches de boules empilées en quinconce dans une boîte. En outre, ces tiges sont guidées en translation axiale verticale au moyen d'au moins deux groupes de deux galets 21 chacun porté par des chapes 22 rendues solidaires du châssis de l'appareil par tous moyens connus appropriés. Dans chaque groupe de deux galets-guides, les galets qui peuvent tourner librement autour de leurs axes sont placés de manière qu'ils soient opposés l'un à l'autre, leurs gorges ou chemin de roulement prenant appui sur les faces latérales extérieures des tiges 19, c'est-à-dire à celles opposées aux faces latérales intérieures reliées entre elles par les barreaux 20 et peuvent tourner sans glisser lorsque les tiges se déplacent..Les deux tiges 19 enfin sont solidaires entre elles à leurs extrémités par une plaque- entretoise 23.

Les deux tiges 19 se trouvent en outre en contact permanent avec un frein dont les deux mâchoires 24 et 25 prennent appui par leurs faces intérieures respectivement sur les deux tiges 20. Ces mâchoires sont réunies entre elles par deux tiges 26 et 27 solidaires du châssis de l'appareil et disposées horizontalement et parallèlement au plan vertical contenant les axes verticaux des tiges 20. Au moins l'une de ces deux mâchoires peut coulisser le long des tiges support, l'autre étant maintenue appuyée sur la tige 20 correspondante, la machoire coulissante- étant alors mise en appui contre la tige correspondante par tout moyen connu approprié au moyen d'un organe élastique compressible, par exemple un ressort compressible prenant appui directement ou indirectement d'une part sur la mâchoire et, d'autre part, sur le- châssis de l'appareil. Toutefois, chacune des deux mâchoires peut être montée de manière à prendre appui sur la tige correspondante au moyen d'un ressort compressible. Dans un cas comme dans l'autre; les caractéristiques mécaniques des ressorts de compression sont choisies de manière telle que les forces de frottement s'exerçant au contact des mâchoires et des tiges soient suffisantes pour empêcher la descente à l'encontre de ces forces sous l'effet de son propre poids de l'ensemble formé par le plateau 7, les tiges 19 et leurs éléments de liaison 20 et 23 ainsi que le poids de la charge maximum totale du plateau 7, mais que, par contre, cette descente puisse être obtenue au moyen d'une poussée de valeur appropriée venant s'ajouter au poids de cet ensemble, comme par exemple, la poussée exercée par le vérin d'éjection des boules de crème glacée hors de leur plateau support, ce mouvement de descente du plateau 7 et de tous les éléments qui lui sont liés cessant dès lors que cesse cette poussée.

Entre les deux mâchoires 24 et 25 est disposé un cliquet 28 articulé autour d'un axe 29 parallèle aux tiges 26 et 27 formant leurs supports. Ce cliquet comporte d'un côté de l'axe 29, une extrémité coopérant avec les différents barreaux 20 au fur et à mesure de la descente du plateau 7 porte-emballage et de l'autre côté de ce même axe une extrémité 28b reliée, par l'intermédiaire d'un organe élastique extensible, par exemple, un ressort 30, à une chape 31 porte-cliquet, également articulée autour de l'axe 29 dudit cliquet. Cette chape, coopère avec la tige 32 d'un vérin 33 solidaire du châssis de l'appareil pour son maintien en position fixe pendant le mouvement de descente du plateau 7, un logement étant prévu à cet effet pour l'extrémité de la tige dudit vérin. Par ailleurs, la chape de cliquet comporte, sur sa face opposée aux tiges 19 porte-plateau 7 et de l'autre côté de son axe 29 par rapport à ces mêmes tiges, une pièce munie d'une fourche 34 à deux branches, ouverte sur le côté opposé auxdites tiges 19, dont le rôle sera précisé plus loin. Le dispositif de descente du plateau 7 tel que ci-dessus décrit comporte en outre un balancier vertical 35 articulé autour d'un axe horizontal parallèle à l'axe de rotation 29 du cliquet, solidaire du châssis de l'appareil et disposé à un niveau inférieur à celui dudit axe 29. Ce balancier comporte, à son extrémité supérieure, un guide cliquet formé: par une tige cylindrique 35a, laquelle est engagée dans la fourche 34-de la chape de cliquet, lorsque ledit balancier est en position verticale de repos. Ce balancier comporte, en outre, à son extrémité inférieure un galet 35b dont l'axe de rotation, parallèle à son propre axe d'oscillation estexcen- tré par rapport à lui et disposé du côté des tiges 19_{;} l'axe dudit galet: étant solidarisé à la tige du balancier par l'intermédiaire d'une chape 35c qui en est rendue solidaire par tout moyen connu approprié, par exemple, par soudure. Entre le niveau de son axe de rotation et celui de son extrémité supérieure, la tige du balancier est reliée au châssis de l'appareil par un organe élastique extensible 36 qui la sollicite à la traction, si bien que naturellement et en dehors de toute autre contrainte, la partie dudit balancier placée au-dessus de son axe de rotation est attirée du côté de ce châssis, c'est-à-dire s'éloigne des tiges 19, ce déplacement restant toutefois limité par une butée d'arrêt de longueur réglable 37, tandis que la partie située au-dessus de cet axe, et par suite, le galet 35b, s'en rapproche, le guide cliquet n'étant alors, dans cette position, plus en prise avec la chape de cliquet par l'intermédiaire de la fourche 34.

Cette partie de l'appareil comporte enfin un vérin 38 dont le corps est solidarisé au bâti par tout moyen connu approprié et dont la tige 38a, munie à son extrémité d'un poussoir 38b est extensible vers le bas et rétractable vers le haut. Ledit poussoir coopère d'une part, par sa plaque lorsque la tige du vérin est en position d'extension, avec le galet 35b pour maintenir le balancier en position verticale, ce qui a pour effet de remettre, par l'intermédiaire du guide cliquet 35a, la chape du cliquet en position de travail et obtenir ainsi le verrouillage, au moyen de la tige 32, du vérin 33, et, d'autre part, également par cette même plaque, avec la plaque entretoise des tiges 19 pour remonter lesdites tiges et par suite le plateau 7, lorsque, après ses mouvements de descente par pas successifs, il est descendu d'une hauteur égale à celle de sa course, laquelle correspond à la hauteur d'une boîte 9. Comme expliqué ci-après, la position de la tige du vérin 33 pendant la descente du plateau 7 est sa position d'extension, le balancier étant, de ce fait maintenu vertical pendant toute la durée de ce mouvement de descente, et par suite, le guide-cliquet engagé dans la fourche 34 de la chape de cliquet maintenue fixe par la tige 32 du vérin 33, jusqu'à ce que l'entretoise 23 vienne prendre contact avec le poussoir 38b, ce qui a pour effet de provoquer presque simultanément le retrait de la tige du vérin 38, la libération du balancier, qui bascule autour de son axe et libère la chape du cliquet, laquelle, basculant à son tour autour de son axe, provoque l'effacement du cliquet, la position d'effacement correspondante étant telle qu'au cours de la remontée du plateau et de ses tiges support 19, les barreaux 20 n'aient aucun contact avec l'extrémité du cliquet, cette remontée étant obtenue par la poussée qu'exerce le poussoir du vérin sur l'entretoise 23 à l'encontre des forces de frottement exercées par le frein sur les tiges. 19. En fin de course, la tige du vérin 38 revient comme indiqué plus loin, en position d'extension, position dans laquelle, après avoir attaqué le galet 35b du balancier 35, le poussoir 38b le ramène puis le. maintient en position verticale, ce qui a pour effet de ramener la chape de cliquet et, par suite, le cliquet en position de travail, position dans laquelle, l'extrémité de la tige 32 dù vérin 33 vient se placer dans le logement prévu à cet effet dans la chape de cliquet pour la maintenir fixe pendant toute la durée de la nouvelle descente du plateau 7.

En fin de descente du plateau 7, c'est-à-dire lorsque la boîte de réception est remplie, celle-ci est poussée hors. du plateau jusque sur une machine à empaqueter, par une boîte vide qui vient alors prendre sa place sur le plateau, un vérin dont l'extrémité de la tige est munie d'un poussoir étant prévu à cet effet, et la boîte vide repoussant à son tour la boîte pleine.

La commande de la marche et/ou de l'arrêt des différents vérins à fluide sous pression assurant les mouvements des différents organes ci-dessus décrits et la coordination desdits mouvements est obtenue au moyen de tout dispositif de commande approprié de type connu pouvant mettre en oeuvre des moyens divers, par exemple, électriques, électroniques, électromagnétiques, mécaniques, pneumatiques ou une combinaison de ces divers moyens. A cet effet, l'entretoise 23 reliant les tiges 19 forme le support d'une pièce munie de cames coopérant avec un organe mobile, le long duquel défilent lesdites cames au fur et à mesure de la descente du plateau 7. Le support desdites cames est constituée, par exemple, par une pièce en forme d'équerre 39 ayant comme plan de symétrie le plan vertical contenant les axes longitudinaux des deux tiges 19, fixée par tout moyen connu approprié, par sa branche horizontale 39a à l'entretoise 23, tandis que sa branche verticale 39b, à l'extrémité supérieure libre, est munie de cames constituées, par exemple, par une suite d'échancrures 39c et de redents 39d régulièrement espacés entre eux sur une partie de. la. hauteur de ladite extrémité supérieure et coopérant avec un galet 40 mobile à la fois en rotation autour de son axe. et en rotation autour d'un axe de rotation parallèle au précédent, fixe par rapport au châssis, le bras de liaison de la chape du galet à cet axe étant contraint par un organe élastique de rappel, de telle manière que le galet trouve sa position naturelle dans les échancrures 39c et que le ressort soit contraint lorsque le galet se trouve repoussé, sur un rédent 39d compris entre deux échancrures 39c. Ce bras de liaison est solidaire d'organes de fermeture (et d'ouverture) des circuits de commande des différents organes de l'appareil, qui, dès lors, fonctionne comme ci-après indiqué.

Un des plateaux, celui de gauche 4, par exemple, chargé d'une plaquette de boules de crème glacée étant supposé se trouver à l'aplomb de l'ensemble de découpage, les alvéoles ainsi remplies étant également supposées présenter leur concavité vers le haut et le plateau récepteur supposé à son niveau le plus élevé, l'organe de commande du vérin 13. commande la mise en marche de ses. tiges 13a et 13b, opération qui aboutit au découpage complet de la plaquette prédécoupée en pJace sur le plateau 5. Une fois cette opération terminée, c'est-à-dire lorsque les tiges 13a et 13b ont atteint leur position d'extension complète, l'organe de commandé du vérin d'éjection des boules ainsi découpées actionné à son tour, provoque la descente des éjecteurs. Cette opération provoque le passage desdites boules à travers le plateau, une poussée et une descente du plateau 7 sur lequel repose alors la première couche de boules à l'intérieur de la boîte 9 préalablement mise en place, sur une hauteur égale à la hauteur séparant le plan de la face plane d'une plaquette de celui de la face plane de l'une des deux plaquettes qui lui sont adjacentes dans l'empilage de la boîte. Le déplacement vers le bas du plateau 7 de cette hauteur provoque le déplacement vers le bas sur la même hauteur de la tige à cames 39b, si bien que le galet qui coopère avec elle vient en fin de parcours prendre place dans la première des échancrures 39c, ce qui a pour effet de provoquer en même temps que l'ouverture du circuit de commande précédemment fermé, l'ouverture du circuit de commande de la phase suivante des opérations, à savoir le retrait des tiges des vérins de découpage et d'éjection, et la translation de la gauche vers la droite, du chariot porte-plateaux 4 et 5, translation qui amène le plateau de droite 5 à l'aplomb de l'ensemble de découpage et d'éjection, ce plateau ayant été chargé, manuellement ou mécaniquement pendant l'opération précédente avec une plaquette dont les alvéoles sont tournées en sens contraire des alvéoles de la plaquette précédemment découpée et éjectée, de manière qu'une fois en place dans la boîte réceptrice, les deux plaquettes se trouvent en contact par leurs faces planes et que les portions élémentaires de plaquettes de l'une et l'autre couche se trouvent ainsi en contact deux à deux par leur face plane: Lorsque ces différents organes arrivent ainsi dans les positions respectivement indiquées, un contact de fin de course du vérin d'entraînement du chariot en translation provoque à la fois l'arrêt de celui-ci et l'ouverture du circuit de commande des vérins de découpage et les mêmes opérations que celles ci-dessus indiquées se reproduisent et se déroulent de la même manière, le plateau de droite étant, à son tour et pendant leur durée, chargé d'une plaquette de boules disposée de la même manière que la plaquette précédemment placée sur le plateau 4, mais en sens contraire. Une fois le mouvement de descente du plateau 7 terminé, le redent 39d qui suit l'échancrure 39c dans laquelle se trouvait le galet coopérant avec la tige à cames 39b au début de cette seconde série d'opérations, se trouve en fin de cycle en contact avec ledit galet, ce qui a pour effet, de modifier la position de l'organe de contact porté par le bras porte-galet. Les circuits de commande des organes de l'appareil sont choisis de telle manière que dans cette nouvelle position, les vérins de commande de la translation oblique de l'ensemble du chariot 2 porte-plateaux et de l'ensemble 6 de découpage et d'éjection des boules de crème glacée lié au précédent, déplacent lesdits ensembles suivant une direction inclinée à 45° sur la direction du déplacement des plateaux 4 et 5 sur le chariot et sur une longueur égale à la demi-longueur d'une diagonale du carré formé par les centres de quatre alvéoles deux à deux adjacentes sur une même plaquette: Une fois ce déplacement oblique effectué, ou éventuellement simultanément avec lui, le plateau de droite 5, qui était en chargement durant l'opération précédente d'introduction de la deuxième plaquette dans la boîte réceptrice, est ensuite amené à l'aplomb de l'ensemble de découpage, la plaquette qu'il supporte ayant sur ce plateau de droite la même orientation que celle de la plaquette qui était précédemment supportée par le même plateau. Une fois ces positions relatives des différents organes atteintes, la succession des opérations se reproduit identique à celle ayant abouti précédemment aux mises en place des deux premières couches de boules, si bien qu'en fin de cycle quatre couches de boules de crème glacée se trouvent introduites dans la boîte, disposées en deux ensembles de deux couches chacune, dans chacun desquels la face plane d'une alvéole de l'un se trouve en regard de celle d'une alvéole de l'autre, les deux dites couches, qui sont identiques, étant décalées l'une de l'autre le long d'une diagonale du carré formant le contour des plaquettes initiales et d'une longueur égale à la demi-diagonale du carré ayant pour sommets les centres de quatre alvéoles adjacentes deux à deux.

Lorsque toutes les opérations aboutissant à la fin du deuxième cycle sont terminées, le galet coopérant avec la tige à cames se trouve dans la même position que celle dans laquelle. il se trouvait à la fin du premier cycle ; de ce fait, le circuit de commande de la translation de l'ensemble formé par le chariot 2 porte-plateaux 4 et 5 et par l'ensemble de découpage et d'éjection qui en est solidaire est placé en position de fermeture ce qui a pour effet de ramener ces deux ensembles liés à la position qu'ils occupaient au début du premier cycie, dans laquelle le contour des plateaux porte-plaquettes se trouve alors, à l'aplomb du contour de Ia. première couche de deux plaquettes enfoncées dans la boîte de réception. Dès que cette position est atteinte, la suite des opérations décrites à propos des deux premières couches de portions de plaquettes se répètent une fois de plus et se poursuivent automatiquement, jusqu'au moment où un nombre prédéterminé des couches, par exemple, cinq (ce qui correspond à la mise en boîte de dix couches de portions de plaquettes de boules au total) a été emmagasiné dans la boîte. Lorsqu'une boîte a été ainsi entièrement remplie et qu'ainsi le galet coopérant avec la tige à cames arrive en fin de course,. le processus d'évacuation de ladite boîte vers le poste de conditionnement définitif et de remplacement de celle-ci par une boîte vide est déclenché par l'intermédiaire dudit galet, tandis . qu'est engagé le processus de remontée du plateau 7, tel que ci-dessus décrit, en vue de la répétition, une nouvelle fois de l'ensemble des opérations aboutissant au remplissage d'une boîte.

Il est.bien_ entendu que la présente invention n'a été décrite et représentée qu'à titre d'exemple préférentiel et qu'on pourra apporter des équivalences techniques à ses divers éléments constitutifs sans pour autant sortir du cadre de ladite invention, tel que ci-après revendiqué.

## Revendications

1. Appareil de mise en boîte à partir de plaquettes prédécoupées formant le support d'un produit, par exemple de la crème glacée à basse température, remplissant des alvéoles pseudo-hémisphériques ménagées sur lesdites plaquettes et de disposition en quinconce de ces dernières, à l'intérieur de ladite boîte, appareil caractérisé par le fait qu'il comporte : une plate-forme (2) formant support d'un chariot (3) sur lequel sont montés deux plateaux de réception (4 et 5) de plaquettes (B) prédécoupées et mobile en translation horizontale alternativement entre deux positions extrêmes correspondant l'une à une position de chargement et l'autre à une position de découpage desdites plaquettes en portions élémentaires et d'éjection desdites portions, lesdits plateaux étant eux-mêmes mobiles en translation horizontale par rapport au chariot suivant une direction inclinée à 45° par rapport à la direction de translation dudit chariot entre deux positions extrêmes séparées par une distance égale à la demi-diagonale du carré formé en joignant les centres de quatre alvéoles contigus ; un plateau horizontal de réception (7) des couches successives de portions élémentaires de plaquettes ainsi découpées, mobile en translation verticale alternativement entre deux positions extrêmes, la translation ascendante étant réalisée de manière continue, tandis que la translation descendante est réalisée par pas successifs, à l'intérieur d'un emballage (9) le long des parois internes duquel il se déplace ; et un dispositif de commande dudit plateau de réception coopérant avec un ensemble d'organes de commande et de coordination automatique des différents mouvements de l'ensemble de l'appareil.

2. Appareil selon la revendication 1, caractérisé par le fait que les plateaux (4 et 5) de réception des plaquettes sont solidaires l'un de l'autre et forment un équipage mobile en translation horizontale par rapport au chariot qui en forme le support.

3. Appareil selon l'une quélconque des revendications 1 ou 2, caractérisé par le fait qu'un dispositif de découpage des plaquettes et d'éjection des portions élémentaires (6) est monté sur le chariot (3) de façon qu'il soit maintenu immobile lors du déplacement d'ensemble du chariot et qu'il puisse au contraire se déplacer obliquement par rapport à la direction de celui-ci en même temps que les deux plateaux (4 et 5) de réception des plaquettes de manière qu'il se trouve toujours à l'aplomb de l'un ou l'autre plateau dans la phase de découpage.

4. Appareil selon la revendication 3, caractérisé par le fait que ledit dispositif (6) comporte au moins un vérin (13a-13b) dont les tiges sont solidaires d'un bloc de découpage (14) muni de deux groupes de paires de lames disposées parallèlement entre elles et régulièrement espacées, les deux lames parallèles d'une paire dont les tranchants sont au même niveau ayant une longueur égale à celle du côté du carré formant le contour d'une case d'un plateau de réception des plaquettes, les plans contenant les lames d'un desdits groupes étant perpendiculaires à la direction de déplacement du chariot (3) tandis que ceux contenant les lames de l'autre groupe sont parallèles à cette dernière, ledit bloc étant en outre dûment guidé.

5. Appareil selon l'une quelconque des revendications 3 et 4, caractérisé par le fait que le dispositif de découpage et d'éjection (6) est monté sur un châssis fixe (1) par rapport au bâti dudit appareil, qu'il est mobile par rapport à ce châssis en translation transversale à 45°, par rapport à la direction de déplacement du chariot (3) en même temps que l'équipage mobile formé par l'ensemble des deux plateaux porte-plaquettes (4 et 5) et qu'à cet effet, ledit équipage et ledit dispositif sont solidaires rigidement entre eux et entraînés simultanément dans le même mouvement de translation oblique au moyen d'au moins un vérin commun, les lames de découpage et les poussoirs d'éjection restant constamment à l'aplomb de l'emplacement qu'occupent alternativement les deux plateaux en fin de course lors du mouvement de translation du chariot porte équipage mobile.

6. Appareil selon l'une quelconque des revendications 1 à 5, caractérisé par le fait que le plateau de réception (7) des couches successives des portions élémentaires de plaquettes est supporté par une colonne verticale (8) munie d'un crantage (20) coopérant lors de sa descente avec un cliquet (28) effaçable lors de sa remontée, ladite colonne coopérant, d'une part, avec un ensemble d'au moins deux organes de guide (19) opposés l'un à l'autre et; d'autre part, avec un ensemble d'au moins deux mâchoires de freins (24, 25) appliqués au moyen d'organes élastiques contre ses parois latérales ; que ladite colonne coopère, lors de son mouvement ascendant, par son extrémité (23) opposée au plateau (7), avec le poussoir (38b) dont est munie l'extrémité de la tige (38a) d'un vérin (38) solidaire du châssis de l'appareil, laquelle tige reste en position d'extension, pendant toute la durée du mouvement descendant du plateau, son poussoir d'extrémité maintenant alors bloqué un balancier (35) de maintien d'un cliquet (28) coopérant avec le crantage (20) de la colonne (8) support du plateau, ledit balancier (35) étant libéré et basculant alors dès le retrait de ladite tige (38a) et la remontée du plateau, et libérant à son tour ledit cliquet (28) de tout contact avec le crantage (20) ; et, que l'extrémité (23) de la colonne (8) porte-plateau opposée à celui-ci est solidaire d'une rampe (39) le long de laquelle sont alignées une succession de cames (39 b) identiques de deux en deux et prenant appui sur un organe mobile (40) de commande automatique des mouvements des différents éléments constitutifs dudit appareil.

## Claims

1. A machine for boxing precut panels forming the support for a product, filling pseudo-hemispherical cells formed in said panels and for arranging said panels in a staggered formation in said box, which comprises a platform (2) forming a support for a carriage (3) on which are mounted two plates (4, 5) for receiving precut panels (8) which are alternately displaceable in the horizontal direction between two end positions of which one corresponds to a loading position and the other corresponds to a position in which said panels are divided up into individual portions and ejected, said plates being themselves horizontally displaceable relative to the carriage in a direction inclined at 45° in relation to the direction of travel of said carriage between two end positions separated from one another by a distance equal to half the diagonal of the square formed by joining the centres of four adjacent cells; a horizontal plate (7) for receiving the successive layers of individual panel elements thus cut out which is alternately displaceable in the vertical direction between two end positions, the upward movement being continuous whilst the downward movement takes place in successive steps into a package (9) along the inner walls of which it traveis ; and a system for controlling said receiving plate which cooperates with an assembly of elements for automatically controlling and coordinating the various movements of the machine as a whole.

2. An apparatus as claimed in claim 1, wherein the plates (4, 5) for receiving the panels are fixed to one another and form a unit which is horizontally displaceable in relation to the; carriage by which it is supported:

3. A machine as claimed in claim 1 or 2, wherein an unit for dividing up the panels and ejecting the individual panel elements (6) is mounted on the carriage (3) in such a way that on the one hand it is kept stationary during the movement of the carriage as a whole but, on the other hand, it is able to move obliquely relative to the direction of travel of the carriage (3) at the same time as the two plates (4, 5) for receiving the panels so that it is always situated in alignment with one plate or the other during the; cutting phase.

4. A machine as claimed in claim 3, wherein the said unit (6) comprises at least one jack (13a-13b) of which the rods are fixed to a cutting block (14) equipped with two groups of paired blades arranges parallel. to one another and. at regular intervals apart, the two parallel blades of one pair, of which the cutting edges are at the same level, being, equal in length to the side of the square forming the contour of a compartment of a plate for receiving the panels, the planes containing the blades of one of said groups being perpendicular to the direction of travel of the carriage (3) whilst those containing the blades of the other group: are parallel to that direction of travel, the block additionally being duly guided.

5. A machine as claimed in any of claims 3 and 4, weherein the cutting and ejecting unit (6) is mounted on a frame (1) which is fixed in relation to the frame of the machine, is transversely displaceable relative to the said frame at 45° to the direction of travel of the carriage (3) at the same time as the displaceable assembly formed by the two panel-supporting plates (4, 5) and to this end, the said assembly and the said unit are fixedly interconnected and are simultaneously moved in the same oblique direction by means of at least one common jack, the cutting blades and the pushers used for ejection remaining continuously in alignment with the end-of-travel position alternately occupied by the two plates during the movement of the carriage supporting the displaceable assembly.

6. A machine as claimed in any of claims 1 to 5, wherein the plate (7) for receiving successive layers of individual panel elements is supported by a vertical column (8) equipped with a series of notches (20) cooperating during its downward movement with a catch (28) adapted to be removed during its upward movement, said column cooperating on the one hand with an assembly of at least two guide elements (19) opposite one another and, on the other hand, with an assembly of a least two brake blocks (24, 25), applied by means of elastic elements against its lateral walls ; at its end (23) opposite the plate (7), said column cooperating during its upward movement with the pusher (38b) provided at the end of the rod (38a) of a jack (38) fixed to the frame of the machine, said rod remaining in its extended position throughout the duration of the downward movement of the plate, its end pusher thus locking in position a lever (35) supporting the catch (28) which cooperates with the series of notches. (20) in the column (8) supporting the plate, said lever (35) being,released and oscillating when said rod (38a) is retracted and the plate moves upwards again and in turn releasing said catch (28) from any contact with the series of notches (20) ; and the end (23) of the plate- supporting column (8) opposite thereto is fixed to a ramp (39) along which a succession of identical cams (39b) are aligned in pairs, said cams resting on a displaceable element (40) for automatically controlling the movements of the various constituent elements of said machine.

## Patentansprüche

1. Vorrichtung zum Verpacken von* vorgeschnittenen Tafeln im einem Behälter, die einen Träger für ein Produkt, beispielsweise für eine unter niedriger Temperatur stehende Eiskrem darstellen, die in pseudo-halbkugelförmigen Taschen agbefüllt ist, die in den Tafeln vorgesehen sind, und zum Ablegen der Tafeln nach Art einer Fünf auf einem Würfel im Inneren des Behälters, gekennzeichnet durch eine Plattform (2), die eine Auflage für einen Wagen (3) darstellt, auf welchem zwei Stützplatten (4, 5) zur Aufnahme der vorgeschnittenen Tafeln angeordnet sind und welcher in horizontaler Richtung zwischen zwei Endstellungen hin- und herbewegbar ist, von denen die eine Endstellung der Beschickungsstellung und die andere Endstellung einer Stellung entspricht, in welcher die Tafeln in Einzelportionen zerschnitten und die Einzelportionen ausgeworfen werden, wobei die Stützplatten ihrerseits gegen den Wagen verschiebbar sind und eine horizontale Bewegung in einer um 45° gegen die Bewegungsrichtung des Wagens geneigten Richtung zwischen zwei Endstellungen ausführen, die voneinander einen Abstand haben, der gleich der halben Diagonalen des Quadrats ist, das durch eine Verbindung der Mittelpunkte von vier benachbarten Taschen gebildet ist ; eine Tragplatte (7) zum Aufnehmen von aufeinanderfolgenden Schichten der Einzelportionen der zerschnittenen Tafeln, wobei die Tragplatte eine hin- und hergehende Vertikalbewegung zwischen zwei Endstellungen ausführt, von denen die Aufwärtsbewegung kontinuierlich erfolgt, während die Abwärtsbewegung in aufeinanderfolgenden Schritten erfolgt, wobei sich die Tragplatte im Inneren der Verpackung (9) längs deren Innenwände bewegt ; und eine die Tragplatte steuernde Einrichtung, die mit einer Anordnung von Organen zum Steuern und automatischen Koordinieren der verschiedenen Bewegungen der gesamten Vorrichtung zusammenarbeitet.

2. Vorrichtung nach Anspruch 1, dadurch gekennzeichnet, daß die beiden Stützplatten (4, 5) zum Aufnehmen der Tafeln aus einem einzigen Stück bestehen und eine Einheit bilden, die eine horizontale Relativbewegung gegen den Wagen ausführt, welcher die Abstützung für die Stützplatten bildet.

3. Vorrichtung nach einem der Ansprüche 1 oder 2, dadurch gekennzeichnet, daß eine Einrichtung (6) zum Zerschneiden der Tafeln und zum Auswerfen der Einzelportionen über dem Wagen (3) derart angebracht ist, daß sie keine Bewegung ausführt, wenn der Wagen verschoben wird, und daß sie aber gleichzeitig mit den beiden Stützplatten (4, 5) zur Aufnahme der Tafeln schräg zur Bewegungsrichtung des Wagens verschiebbar ist, so daß sie beim Schneidvorgang immer senkrecht über der einen oder anderen Stützplatte ist.

4. Vorrichtung nach Anspruch (3), dadurch gekennzeichnet, daß die Einrichtung (6) mindestens eine Kolben-/Zylindereinheit (13a, 13b) aufweist, deren Kolbenstagen mit einem Schneidblock (14) verbunden sind, der zwei Paare von Messern aufweist, die untereinander parallel und in gleichmäßigem Abstand angeordnet sind, und daß die beiden parallelen Messer des einen Paares, deren Schneiden auf der gleichen Höhe liegen, eine Länge haben, die gleich der Länge der Seite des Quadrats ist, welches den Umfang eines Faches einer Stützplatte zur Aufnahme der Tafeln bildet, und daß die Ebenen, welche die Messer des einen Paares enthalten, im rechten Winkel zur Bewegungsrichtung des Wagens verlaufen, während die beiden Ebenen, welche die Messer des anderen Paares enthalten, parallel zur Bewegungsrichtung des Wagens verlaufen, und daß der Schneidblock ansonsten ordnungsgemäß geführt ist.

5. Vorrichtung nach einem der Ansprüche 3 und 4, dadurch gekennzeichnet, daß die Einrichtung (6) zum Schneiden und Auswerfen auf einem Gestell (1a) angeordnet ist, das starr am Rahmen (1) der Vorrichtung befestigt ist, und daß die Einrichtung (6) gegen das Gestell verschiebbar ist und eine Querbewegung in einem Winkel von 45° gegen die Bewegungsrichtung des Wagens (3) zum gleichen Zeitpunkt ausführt wie die bewegliche Einheit aus den beiden Stützplatten (4, 5), und daß zu diesem Zweck die Einheit und die Enrichtung (6) starr miteinander verbunden sind und gleichzeitig in der gleichen schrägen Bewegungsrichtung durch mindestens eine gemeinsame Kolben-/Zylindereinheit angetrieben werden, und daß die Schneidmesser und die Auswurfstö-Bei immer senkrecht über der Stelle bleiden, welche die beiden Stützplatten abwechselnd am Ende ihrer Bewegung während der Verschiebung der relativ gegen den Wagen bewegbaren Einheit einnehmen.

6. Vorrichtung nach einem der Ansprüche 1 bis 5, dadurch gekennzeichnet, daß die Tragplatte (7) zur Aufnahme der aufneinanderfolgenden Schichten der Einzelportionen der Tafeln von einer vertikalen Säule (8) abgestützt ist, die mit einer Zahnleiter (20) versehen ist, die während ihrer Abwärtsbewegung mit einer Sperrklinke (28) zusammenarbeitet, die bei der Aufwärtsbewegung der Zahnleiter ausklappbar ist, und daß die Säule einerseits mit einer Anordnung aus destens zwei einander gegenüberliegenden Führungsorganen (19) und andererseits mit einer Arordung aus mindestens zwei Bremsbacken (24, 25) zusammenarbeitet, die mit elastischen Elementen gegen die Seitenwände der Führungsorgane vorgespannt sind, und daß die Säule während ihrer Aufwärtsbewegung mit ihrem der Tragplatte (7) abgekehrten Ende mit einem Stößel (38b) zusammenarbeitet, der am Ende einer Kolbenstange (38a) einer Kolben-/Zylindereinheit (38) befestigt ist, die mit dem Rahmen der Vorrichtung fest verbunden ist, und daß die Kolbenstange (38a) während der gesamten Dauer der Abwärtsbewegung der Tragplatte (7) in ihrer ausgefahrenen Stellung verharrt, wobei der Stößel am Ende der Kolbenstange (38a) einen Schwinghebel (35) festlegt, der die Sperrklinke (28) hält, die mit der Zahnleiter (20) der die Traplatte (7) abstützenden Säule (8) zusammenarbeitet, und daß der Schwinghebel (35) frei ist und schwingt, sowie sich die Kolbenstange (38a) und die Tragplatte (7) wieder nach oben bewegen, und daß der Schwinghebel seinerseits die Sperrklinke (28) außer Eingriff mit der Zahnleiter (20) bringt; und daß das der Tragplatte (7) entgegengesetzte Ende (23) der Säule (8) mit einer Schiene (39) verbunden ist, längs der eine Reihe von Nocken (39b) ausgerichtet ist, von denen jeder zweite Nocken identisch ist. und daß sich die Nocken an einem bewegbaren Organ zur automatischen Steuerung der Bewegungen der verschiedenen Grundbestandteile der Vorrichtung abstützen.
